# EUROPÄISCHE PATENTSCHRIFT

(11) **EP 2 682 554 B1**
(45) Veröffentlichungstag und Bekanntmachung des Hinweises auf die Patenterteilung: **10.08.2016**
(21) Anmeldenummer: 13002585.1
(22) Anmeldetag: 16.05.2013
(51) Int. Cl.: E06B 3/48, E06B 9/15

(54) **Paneel zum Herstellen eines Sektionaltorblatts und Verfahren zum Herstellen eines Paneels**
Panel for producing a sectional door leaf and method for manufacturing a panel
Panneau pour la fabrication d'un panneau de porte sectionnelle et procédé de fabrication d'un panneau

(30) Priorität: 03.07.2012 DE 102012013256
(43) Veröffentlichungstag der Anmeldung: 08.01.2014
(73) Patentinhaber: Hörmann KG Brockhagen, 33803 Steinhagen (DE)
(72) Erfinder: Brinkmann, Michael, 33790 Halle (DE)
(74) Vertreter: Leinweber & Zimmermann

(56) Entgegenhaltungen:
- EP-A1- 1 213 429
- EP-A2- 1 108 850
- WO-A1-2008/138417
- WO-A1-2011/147428
- US-A- 5 170 832

## Beschreibung

Die Erfindung betrifft ein Sektionaltorblatt nach dem Oberbegriff des Patentanspruchs 1 und ein Verfahren zum Herstellen eines solchen Paneels für ein Torblatt eines solchen Sektionaltors.

Sektionaltore weisen ein längs einer vorgegebenen Bahn zwischen einer Schließstellung und einer Öffnungsstellung bewegbares Torblatt auf, das aus einer Mehrzahl von längs der vorgegebenen Bahn hintereinander angeordneten und über senkrecht zu der vorgegebenen Bahn verlaufende Gelenkachsen aufweisende Gelenke miteinander verbundenen Bauelementen bzw. Sektionaltorpaneelen besteht. Im folgenden wird die Gelenkachsrichtung als Längsrichtung der Paneele bezeichnet.

Während der Torblattbewegung längs der im allgemeinen durch eine Führungsschienenanordnung vorgegebenen und mindestens einen bogenförmigen Abschnitt aufweisenden Bahn erfolgt eine Schwenkbewegung zwischen einander benachbarten Sektionaltorpaneelen. Zur Vermeidung der Bildung eines den Eingriff von Fingern ermöglichenden Spaltes zwischen den Rändern der benachbarten Paneele im Verlauf dieser Schwenkbewegung werden die Paneele üblicherweise mit besonderen Randprofilen versehen. Derartige Randprofile sind bspw. in der EP-A-0 304 642 und der EP-A-0 370 376 angegeben. Im folgenden werden entsprechende Randprofile als Fingerschutzprofile bezeichnet. Der Offenbarungsgehalt der genannten Schriften wird hiermit hinsichtlich der Form der Randprofile bzw. Fingerschutzprofile einzelner Sektionaltorpaneele eines Torblatts für ein Sektionaltor hiermit durch ausdrückliche Inbezugnahme in diese Beschreibung aufgenommen.

Wie in den genannten Schriften erläutert, weisen die Außenflächen der einzelnen Paneele üblicherweise eine Profilierung oder Prägung auf, mit der der optische Gesamteindruck des Tors bestimmt und die Stabilität des Torblatts verbessert wird.

Sektionaltore werden üblicherweise zum Verschließen von Öffnungen in Außenwänden von Gebäuden eingesetzt. Dabei kommt es in vielen Fällen darauf an, im geschlossenen Zustand des Tors eine zufriedenstellende thermische Isolation zu gewährleisten. Dazu weisen die zur Herstellung von Sektionaltoren eingesetzten Bauelemente bzw. Sektionaltorpaneele üblicherweise einen Isolierkörper auf, der an einer inneren Begrenzungsfläche der die äußere Begrenzungsfläche des Bauelements bildenden Metallschale anliegt. Dieser Isolierkörper wird üblicherweise durch ein einstückig mit der Schale ausgeführtes Randprofil in seiner Lage bezüglich der Schale fixiert. Zusätzlich kann der Isolierkörper auch noch an seiner der Schale abgewandten Begrenzungsfläche von einer Abdeckeinrichtung abgedeckt werden, um so eine Beschädigung des Isolierkörpers zu vermeiden. Entsprechende Sektionaltorpaneele sind bspw. in der EP-A-0 304 642 angegeben. Bei diesen bekannten Sektionaltorpaneelen sind sich jeweils in Richtung auf die gegenüberliegende Schale erstreckende Übergangsbereiche am oberen und unteren Rand der einzelnen Schalen vorgesehen. Sie sind einstückig mit den Schalen ausgeführt, wobei jeder Übergangsbereich zusätzlich auch noch eine sich etwa parallel zur äußeren Begrenzungsfläche der Schale erstreckende Randfahne aufweist, die in den Isolierkörper eingeschäumt ist.

Zur Herstellung der äußeren und inneren Schale dieser bekannten Paneele durchläuft jeweils ein von einer Vorratsrolle abgezogenes Stahlband zur Ausbildung der gewünschten Randprofile bzw. Übergangsbereiche eine Formgebungseinrichtung, wie etwa einen Rollformer, mit einer Anzahl von längs einer vorgegebenen Förderstrecke hintereinander angeordneten und um etwa senkrecht zu der Förderstrecke verlaufende Drehachsen drehbaren Formgebungsrollen. In die so mit entsprechenden Übergangsbereichen ausgestattete und auf der äußeren Begrenzungsfläche aufliegende äußere Schale wird eine den Isolierkörper in Form eines Isolierschaums, insbes. Polyurethanschaums, bildende Flüssigkeit eingefüllt. Die äußere Schale wird dann mit der inneren Schale abgedeckt, während der Schaum gebildet wird. Dabei kann die den Isolierschaum bildende Flüssigkeit durch stationäre Auftragdüsen auf das Zwischenprodukt in Form der äußeren Schale aufgespritzt werden, wobei die pro Zeit aufgespritzte Flüssigkeitsmenge in Abhängigkeit von der Fördergeschwindigkeit der Schalen gesteuert wird.

In diesem Zusammenhang hat es sich als zweckmäßig erwiesen, wenn mit der inneren Schale eine der äußeren Begrenzungsfläche der Schale abgewandte Begrenzungsfläche des Isolierkörpers abgedeckt wird, weil mit einer derartigen inneren Schale ein unkontrolliertes Aufschäumen der den Isolierschaum bildenden Flüssigkeit verhindert werden kann. Dazu wird zweckmäßigerweise eine flächige innere Schale der eingangs beschriebenen Art eingesetzt, die sich im wesentlichen etwa parallel zu der Außenfläche des Zwischenprodukts erstreckt und unmittelbar nach dem Auftragen der den Isolierschaum bildenden Flüssigkeit angebracht wird. Zur Vermeidung einer unerwünschten Verformung der inneren und äußeren Schale hat es sich als zweckmäßig erwiesen, wenn innere und äußere Schale nach Anbringung der Abdeckanordnung längs einer vorgegebenen Aushärtestrecke zwischen zwei Führungselementen gefördert werden, von denen eines an der äußeren Begrenzungsfläche der äußeren Schale und das andere an der inneren Begrenzungsfläche der inneren Schale anliegt.

Im Verlauf des Schäumungsvorgangs werden die an den Übergangsbereichen der Schalen gebildeten Randfahnen von dem Isolierschaum umschäumt. Auf diese Weise werden die Schalen mit Hilfe des Isolierschaums zusammengehalten. Wenn dabei sichergestellt wird, daß die Übergangsbereiche der Schalen kontaktfrei so angeordnet sind, daß ein vorgegebener Abstand dazwischen und insbes. zwischen den Randfahnen eingehalten wird, kann die Bildung metallischer Wärmebrücken zwischen den Schalen vermieden werden. Allerdings hat es sich gezeigt, daß die Fertigung der gerade beschriebenen Bauelemente unter Einhaltung eines vorgegebenen Abstands zwischen den Übergangsbereichen und gleichzeitiger Sicherstellung der für die üblicherweise angestrebte Fingerschutzwirkung einzuhaltenden Toleranzgrenzen mit einem hohen Aufwand verbunden ist.

Aus diesem Grund ist man dazu übergegangen, unter Verzicht auf die thermische Trennung zwischen den Schalen die Randprofile der Sektionaltorpaneele vollständig einstückig mit der äußeren Schale auszuführen, derart, daß die an den äußeren Schalen gebildeten Übergangsbereiche den entsprechenden Isolierkörperrand vollständig übergreifen. Bei der Fertigung entsprechender Sektionaltorpaneele wird die schaumbildende Flüssigkeit in die zuvor mit den Übergangsbereichen versehene äußere Schale eingefüllt, eine Abdeckanordnung auf die der äußeren Begrenzungsfläche der äußeren Schale abgewandten Ränder der Fingerschutzprofile bzw. Übergangsbereiche aufgeklipst und die so hergestellte Anordnung so lange zwischen zwei Druckbändern gehalten, bis die Schaumbildung abgeschlossen ist. Anschließend werden die Bauelemente von dem durch die profilierten Stahlbänder gebildeten fortlaufenden Band auf vorgegebene Längen geschnitten. Entsprechende Sektionaltorpaneele sind bspw. in der EP-A-0 370 376 beschrieben.

Wenngleich diese Sektionaltorpaneele mit hoher Fertigungsgenauigkeit und vergleichsweise geringem Fertigungsaufwand hergestellt werden können, hat es sich hier als problematisch erwiesen, daß eine gewünschte Isolationswirkung nur schwer erreichbar ist.

Angesichts dieser Probleme wird in der DE 10 2007 004 081 A1 ein Verfahren zum Herstellen von Sektionaltorpaneelen angegeben, bei dem die Übergangsbereiche der äußeren Schale nach Fertigstellung eines bspw. gemäß EP-A-0 370 376 gebildeten Paneels, d. h. nach Bildung eines Isolierschaums darin und Abdeckung des Isolierschaums mit einer geeigneten Abdeckeinrichtung, einer die Querschnittsfläche in mindestens einer parallel zur Außenfläche verlaufenden Schnittebene verringernden Schwächungsbearbeitung unterzogen werden, um so die Isolationseigenschaften entsprechender Bauelemente zu verbessern. Mit diesem bekannten Verfahren kann ein einen Rand des Isolierkörpers vollständig übergreifender Übergangsbereich hergestellt und das Bauelement unter Verwendung dieses Randprofils vorbereitet werden, wobei die Materialschwächung erst nach Anbringung des Isolierkörpers an dem Übergangsbereich bzw. der Schale erfolgt. Beim Einsatz entsprechender Paneele hat es sich jedoch gezeigt, daß die Schwächung der Übergangsbereiche zu einer mangelhaften Stabilität des Gesamtprodukts führt. Sektionaltore nach dem Oberbegriff des Patentanspruchs 1 sind in der EP 1 213 439 A1 angegeben. Mit Isolierschaum gefüllte Sektionaltorpaneele sind in der US 5,170,832 und der WO 2008/138417 A1 angegeben.

Angesichts dieser Probleme im Stand der Technik liegt der Erfindung die Aufgabe zugrunde, ein Sektionaltor der eingangs genannten Art bereitzustellen, das unter Gewährleistung ausreichender Isolationseigenschaften und einer guten Gesamtstabilität ohne übermäßigen Aufwand hergestellt werden kann, und ein entsprechendes Herstellungsverfahren anzugeben.

Erfindungsgemäß wird diese Aufgabe durch die im kennzeichnenden Teil des Patentanspruchs 1 angegebene Weiterbildung der bekannten Sektionaltore gelöst.

Diese Erfindung geht auf die Erkenntnis zurück, daß die im Stand der Technik gemäß EP-A-0 304 642 beobachteten Probleme hinsichtlich der Einhaltung der zum Erhalt der angestrebten Fingerschutzwirkung benötigten Toleranzgrenzen in erster Linie darauf zurückzuführen sind, daß die Expansion des Polyurethanschaums auch nach Verlassen der Produktionsstrecke noch nicht vollständig abgeschlossen ist. Die (geringfügige) Expansion des Schaums während des Transports und der Lagerung entsprechender Produkte führt dazu, daß die Randfahnen und damit die gesamten Übergangsbereiche der einzelnen Schalen der Paneele eine Verformung erfahren, welche die Fingerschutzwirkung beeinflußt und teilweise auch die Montage entsprechender Sektionaltore behindert.

WO 2011/147428 A1 offenbart ein Sektionaltor mit Sektionaltorblättern gemäß dem Oberbegriff des Anspruchs 1.

Erstaunlicherweise kann diese unerwünschte Verformung erfindungsgemäß durch Bereitstellung eines einfachen Materialbandes aus thermisch isolierendem Material, wie etwa eines Kunststoffbandes, insbes. selbstklebenden Kunststoffbandes bzw. Klebebandes, verhindert werden, mit dem die einander zugewandten Ränder der Übergangsbereiche miteinander verbunden werden. Ein entsprechendes Materialband kann ohne größeren Aufwand von einem Wickel des Bandes abgezogen und auf die Ränder der Übergangsbereiche, bspw. mit Hilfe geeigneter Konturrollen, aufgedrückt werden, um so bspw. unter Verwendung eines *"pressure-sensitive adhesive*" auf der Materialbahn eine stoffschlüssige Verbindung zwischen der Materialbahn und den einander zugewandten Rändern der Übergangsbereiche herzustellen, welche zur Vermeidung der unerwünschten Verformung ausreicht.

Wie in der EP-A-0 370 376 im einzelnen beschrieben, hat es sich als günstig erwiesen, wenn sich die einzelnen Paneele eines Sektionaltors im Schließzustand des Torblatts aufeinander abstützen. In diesem Zusammenhang ist es im Rahmen der Erfindung vorgesehen, daß der obere und/oder der untere Übergangsbereich der inneren Schale eine sich parallel zur Längsrichtung des Paneels und senkrecht zu einer inneren Begrenzungsfläche erstreckende Abstützzone aufweist. Wenn zwei gleichartige Paneele übereinander angeordnet werden, kann sich das obere Paneel über die Abstützzone seines unteren Übergangsbereichs auf der Abstützzone des oberen Übergangsbereichs des unteren Paneels abstützen. Die Übergangsbereiche sind einstückig mit der inneren Schale ausgeführt. Das hat sich aus statischen Gründen besonders dann als zweckmäßig erwiesen, wenn die äußeren Schalen Übergangsbereiche aufweisen, die bogenförmig oder polygonal gewölbt sind, um so die gewünschte Fingerschutzwirkung herbeizuführen.

Im Rahmen der Erfindung ist vorgesehen, dass die Abstützzone der inneren Schale mit einer geneigten, die gewünschte polygonale Kontur der Fingerschutzprofile nachbildenden Materialbahn mit den Rändern der Übergangsbereiche der äußeren Schale verbunden sind. Dabei ist vorgesehen, dass eine Flächennormale auf die isolierende Materialbahn einen Neigungswinkel von weniger als 90°, vorzugsweise 60° oder weniger, insbes. 50° oder weniger, mit einer Flächennormalen auf die nächstliegende Abstützzone der inneren Schale einschließt, wobei die gewünschte polygonale Struktur dann ohne übermäßigen Produktionsaufwand erreicht werden kann, wenn der Neigungswinkel 20° oder mehr, vorzugsweise 30° oder mehr, insbes. 40° oder mehr, aufweist.

Zur Stabilisierung der Schalen hat es sich als zweckmäßig erwiesen, wenn mindestens ein Rand mindestens eines Übergangsbereichs auf sich selbst zurückgefaltet ist. Dadurch kann nicht nur eine Stabilisierung der Schalen selbst, sondern auch ein Ausgleich der Fertigungstoleranzen der zur Herstellung der Schalen benutzten Metallbänder erreicht werden.

Zur Weiterführung der den gewünschten Fingerschutz gewährleistenden polygonalen Randkontur hat es sich als zweckmäßig erwiesen, wenn der Rand des oberen und/oder unteren Übergangsbereichs der äußeren Schale in Richtung auf die äußere Begrenzungsfläche in einen im wesentlichen ebenen Verbindungsbereich übergeht, wobei die Flächennormale auf die Materialbahn einen Winkel von weniger als 90°, vorzugsweise 60° oder weniger, insbes. 50° oder weniger, aber 20° oder mehr, insbes. 30° oder mehr, mit der Flächennormalen auf den Verbindungsbereich einschließt.

Zur weiteren Verbesserung der Isolationswirkung und zur Vermeidung des Eintritts von Feuchtigkeit von der äußeren Begrenzungsfläche in Richtung auf die innere Begrenzungsfläche hat es sich als zweckmäßig erwiesen, daß in dem Verbindungsbereich eine sich in Längsrichtung des Paneels erstreckende Nut mit einem darin aufgenommenen Dichtungsstreifen gebildet ist. Zusätzlich oder alternativ kann zwischen der Abstützzone am oberen Übergangsbereich der inneren Schale und der Materialbahn eine sich in Längsrichtung des Paneels erstreckende und zum Aufnehmen eines Dichtungsstreifens ausgelegte Nut gebildet sein.

Vorstehend wurde bereits im einzelnen ausgeführt, daß im Bereich des Übergangs zwischen einzelnen Paneelen eines Sektionaltorblatts regelmäßig eine Fingerschutzwirkung angestrebt wird. Dazu hat es sich zur Nachbildung der in der EP-A-0 370 376 beschriebenen Fingerschutzprofile als zweckmäßig erwiesen, wenn der obere Übergangsbereich der äußeren Schale zusammen mit dem oberen Übergangsbereich der inneren Schale und der diese Übergangsbereiche verbindenden Materialbahn einen sich in Längsrichtung des Paneels erstreckenden Vorsprung bildet, der etwa komplementär zu einer Ausnehmung ausgeführt ist, die vom unteren Übergangsbereich der äußeren Schale zusammen mit dem unteren Übergangsbereich der inneren Schale und der diese Übergangsbereiche verbindenden Materialbahn bestimmt wird, wobei durch den in der Ausnehmung aufgenommenen Vorsprung ein Fingerschutz für zwei aufeinanderfolgende und bezüglich einer parallel zur Längsrichtung der Paneele verlaufenden Schwenkachse verschwenkbar miteinander verbundene Paneele geschaffen ist.

Wie sich aus der vorstehenden Erläuterung herkömmlicher Paneele ergibt, kann die gewünschte Isolationswirkung besonders zuverlässig sichergestellt werden, wenn der zwischen den Schalen gebildete Hohlraum zumindest teilweise mit einem isolierenden Material, wie etwa einem Schaum, insbes. PU-Schaum, gefüllt ist.

Wie der vorstehenden Erläuterung weiter zu entnehmen ist, weist ein Sektionaltorblatt eines erfindungsgemäßen Sektionaltors eine Anzahl von in Torblattbewegungsrichtung hintereinander angeordneten Paneelen auf, die bezüglich senkrecht zur Torblattbewegungsrichtung und in Längsrichtung der Paneele verlaufenden Gelenkachsen gelenkig miteinander verbunden sind, wobei mindestens eines dieser Paneele erfindungsgemäß ausgeführt ist. Ein erfindungsgemäßes Sektionaltor weist ein entsprechendes Sektionaltorblatt und Führungsschienen zur Führung der Torblattbewegung zwischen einer Öffnungsstellung, in der das Torblatt vorzugsweise über Kopf in einer Horizontalebene angeordnet ist, und einer Schließstellung, in der das Torblatt vorzugsweise etwa in einer Vertikalebene angeordnet ist, auf. Die Führungsschienen weisen zweckmäßigerweise einen geradlinig, etwa in Schwererichtung verlaufenden Führungsschienenabschnitt, einen geradlinig, etwa in horizontaler Richtung verlaufenden Führungsschienenabschnitt und einen die beiden geradlinigen Abschnitte miteinander verbindenden bogenförmigen Führungsschienenabschnitt auf.

Bei einem erfindungsgemäßen Verfahren zum Herstellen eines erfindungsgemäßen Paneels wird eine auf ihrer Begrenzungsfläche aufliegende und zumindest teilweise aus einem metallischen Werkstoff bestehende Schale, insbes. die äußere Schale, mit einem einen isolierenden Schaum bildenden, vorzugsweise flüssigen Material beschickt und die andere Schale, insbes. die innere Schale, so in einem vorgegebenen Abstand oberhalb der auf ihrer Begrenzungsfläche aufliegenden Schale positioniert, daß die Ränder der Übergangsbereiche der Schale einander zugewandt sind, wobei das erfindungsgemäße Verfahren im wesentlichen dadurch gekennzeichnet ist, daß die gegenüberliegenden Ränder der Übergangsbereiche der Schalen vor Abschluß der Schaumbildung des den Isolierschaum bildenden Materials mit einer Materialbahn aus isolierendem Material miteinander verbunden werden, wobei die Verbindung besonders einfach bewirkt werden kann, wenn die Materialbahn als selbstklebendes Klebeband ausgeführt ist, bspw. mit einem "*pressure-sensitive adhesive"* beschichtet ist.

Im Rahmen eines kontinuierlichen Herstellungsverfahrens können die zumindest teilweise aus einem metallischen Werkstoff bestehenden Schalen während des Beschickens mit dem schaumbildenden Material, des Positionierens und/oder des Verbindens mit der Materialbahn in Längsrichtung gefördert und ggf. zur Herstellung von Paneelen nach der Schaumbildung auf eine vorgegebene Länge geschnitten werden.

Zur Einhaltung der gewünschten Fertigungsgenauigkeit können die Übergangsbereiche der in einem vorgegebenen Abstand positionierten Schalen während der Schaumbildung zumindest teilweise in einer Positionierungseinrichtung aufgenommen sein, deren Form an die Form der Übergangsbereiche angepaßt ist, insbes. den bekannten Fingerschutzprofilen entsprechen kann.

Dabei kann die Positionierungseinrichtung in Form mindestens einer endlos umlaufenden Positionierungskette ausgeführt sein, die zusammen mit den Schalen gefördert wird, wobei die einzelnen Kettenglieder der Positionierungskette auf ihren den Übergangsbereichen bzw. dem Paneel zugewandten Rändern seitlich entsprechend den Übergangsbereichen bzw. Fingerschutzprofilen profiliert sind.

Das Durchbiegen der Schalen während des Fertigungsvorgangs kann wirkungsvoll verhindert werden, wenn die in einem vorgegebenen Abstand bezüglich der auf der Begrenzungsfläche aufliegenden Schale zu positionierende Schale mit an ihrer Begrenzungsfläche angreifenden, vorzugsweise mit magnetischen und/oder pneumatischen Haltemitteln in ihrer Position gehalten wird.

Eine kontrollierte Schaumbildung kann mit einer kompakten Fertigungsanlage erreicht werden, wenn die zu positionierende Schale längs einer vorgegebenen Bahn auf die auf ihrer Begrenzungsfläche aufliegende Metallschale abgesenkt und das schaumbildende Material mit einer im Absenkbereich zwischen den Schalen angeordneten Beschickungseinrichtung eingebracht wird.

Nachstehend wird die Erfindung unter Bezugnahme auf die Zeichnung, auf die hinsichtlich aller erfindungswesentlichen und in der Beschreibung nicht weiter herausgestellten Einzelheiten ausdrücklich verwiesen wird, erläutert. In der Zeichnung zeigt:
- **Fig. 1**: eine Schnittdarstellung eines Sektionaltorblatts im Übergangsbereich zwischen zwei aufeinanderfolgenden Paneelen längs einer senkrecht zu den Gelenkachsen der die Paneele miteinander verbindenden Gelenke geführten Schnittebene gemäß einer ersten Ausführungsform der Erfindung,
- **Fig. 2**: eine der Fig. 1 entsprechende Schnittdarstellung einer zweiten Ausführungsform der Erfindung,
- **Fig. 3**: eine der Fig. 1 entsprechende Schnittdarstellung einer dritten Ausführungsform der Erfindung,
- **Fig. 4**: eine der Fig. 1 entsprechende Schnittdarstellung einer vierten Ausführungsform der Erfindung,
- **Fig. 5**: obere Übergangsbereiche einer fünften Ausführungsform der Erfindung und
- **Fig. 6**: obere Übergangsbereiche einer sechsten Ausführungsform der Erfindung.

Die Paneele der in Fig. 1 dargestellten Ausführungsform der Erfindung umfassen eine eine äußere Begrenzungsfläche 110 des Sektionaltorblatts bildende äußere Schale 100, eine eine innere Begrenzungsfläche 210 des Sektionaltorblatts bildende innere Schale 200 und Materialbahnen 300 aus einem isolierenden Werkstoff, mit denen einander zugewandte Ränder von Übergangsbereichen 150, 190, 250, 290 der Schalen 100, 200 miteinander verbunden sind.

Die äußere Schale 100 weist an ihrem oberen Rand einen sich in Richtung auf die innere Schale 200 erstreckenden Übergangsbereich auf, der insgesamt mit 150 bezeichnet ist. Dieser Übergangsbereich 150 umfaßt im Anschluß an die äußere Begrenzungsfläche 110 einen sich in Richtung auf die innere Schale 200 erstreckenden Stufenbereich 120, einen etwa parallel zur äußeren Begrenzungsfläche 110 verlaufenden Bodenbereich 130 und einen Verbindungsbereich 140, wobei eine Flächennormale auf den Bodenbereich 130 einen Winkel von weniger als 30° mit einer Flächennormalen auf den Verbindungsbereich 140 einschließt. In dem Verbindungsbereich 140 ist eine Nut 142 geformt, in der ein Dichtungsstreifen 145 aufgenommen ist.

Die innere Begrenzungsfläche 210 der inneren Schale 200 geht über eine Einbuchtung 212 in eine Abstützzone 230 über, welche etwa parallel zur Längsrichtung der Paneele und senkrecht zur inneren Begrenzungsfläche 210 verläuft. Die Abstützzone 230 fällt in Richtung auf den ihr zugewandten Rand des Verbindungsbereichs 140 der äußeren Schale 100 nach unten ab und ist bei 232 auf sich selbst zurückgefaltet. Ebenso ist der dem Rand 232 zugewandte Rand des Verbindungsbereichs 140 bei 144 auf sich selbst zurückgefaltet, um so eine Stabilisierung der Übergangsbereiche 150, 250, 190, 290 zu erhalten.

Die Randbereiche 144 und 232 sind über eine Materialbahn 300 aus thermisch isolierendem Material miteinander verbunden. Die Materialbahn 300 ist in der in der Zeichnung dargestellten Ausführungsform der Erfindung als selbstklebende Kunststoffmaterialbahn bzw. Kunststofffolie oder Kunststoffband ausgeführt. Eine Flächennormale auf die die Ränder 232 und 144 miteinander verbindende Materialbahn 300 schließt mit einer Flächennormalen auf die Abstützzone 230 einen Winkel von weniger als 45° ein. Ebenso schließt die Flächennormale auf die Materialbahn 300 mit einer Flächennormalen auf den Verbindungsbereich 140 des oberen Übergangsbereichs 150 der äußeren Schale 100 einen Winkel von weniger als 45° ein.

Der Übergangsbereich 190 am unteren Rand der äußeren Schale 100 umfaßt im wesentlichen eine nach unten weisende Nase 160, die in Richtung auf die innere Schale 200 in einen Dichtungsbereich 170 übergeht, dessen der inneren Schale 200 zugewandter Rand 172 zum Zweck der Stabilisierung auf sich selbst zurückgefaltet ist. Zwischen dem Stufenbereich 120, dem Bodenbereich 130 und dem Nasenbereich 160 wird eine sickenartige Struktur nachgebildet, wobei die Höhe der Sicke mehr als 10 mm, insbes. mehr als 15 mm, beträgt, so daß eine Fingerklemmgefahr zwischen dem Nasenbereich 160 und dem Stufenbereich 120 ausgeschlossen ist.

Der am unteren Rand der inneren Schale 200 gebildete Übergangsbereich 290 umfaßt im wesentlichen einen in die Einbuchtung 212 eingreifenden Vorsprung 340, der in eine in der Torblattschließstellung parallel zur Abstützzone 230 verlaufende Abstützzone 270 übergeht, deren der äußeren Schale 100 zugewandter Rand 272 auf sich selbst zurückgefaltet ist. Der der inneren Schale 200 zugewandte Rand 172 am Übergangsbereich 190 ist über eine Materialbahn 300 aus einem isolierenden Material mit dem der äußeren Schale 100 zugewandten Rand 272 der Abstützzone 270 verbunden. Die durch die Übergangsbereiche 150, 190, 250, 290 sowie die Materialbahnen 300 aus einem isolierenden Material gebildeten Randprofile der Paneele entsprechen hinsichtlich ihrer Kontur und Fingerschutzwirkung den Randprofilen gemäß EP-A-370 376, auf deren Offenbarungsgehalt Bezug genommen wird.

Zusätzlich ist festzustellen, daß die innere Schale 200 im Bereich ihrer inneren Begrenzungsfläche 210 mehrfach auf sich selbst zurückgefaltete Befestigungsbereiche 280 mit dreifacher Materialstärke aufweist, welche zum Festlegen von Befestigungsschrauben für die Paneele miteinander verbindenden Scharnieren gedacht sind.

Die in den Fig. 2 bis 4 dargestellten Ausführungsformen der Erfindung unterscheiden sich im wesentlichen dadurch von der anhand der Fig. 1 erläuterten Ausführungsform, daß die Abstützzone 220 auf ihrer der äußeren Schale 100 zugewandten Seite in eine Nut 400 übergeht, in der wiederum ein Dichtungsstreifen 410 aufgenommen ist, wobei die Form der Nuten und Dichtungsstreifen gemäß den Fig. 2 bis 4 variabel gestaltet werden kann. Durch die zusätzliche Profilierung des oberen Übergangsbereichs 250 der inneren Schale 200 wird eine Stabilisierung erreicht, welche einer Verformung des Paneels unter der Last eines darauf ruhenden Paneels entgegenwirkt. Ähnliche Profilierungen sind auch bei den in den Fig. 5 und 6 erkennbaren oberen Übergangsbereichen 250 der inneren Schale 200 erkennbar.

Gemäß Fig. 7 kann am unteren Übergangsbereich 290 der inneren Schale 200 eine Befestigungsschiene 600 für eine Bodendichtung befestigt werden, welche ohne thermischen Kontakt zur äußeren Schale 100 einbaubar ist, so daß auch über die Befestigungsschiene 600 der Bodendichtung die isolierende Wirkung nicht beeinträchtigt wird.

Die Erfindung ist nicht auf die anhand der Zeichnung erläuterten Ausführungsbeispiele beschränkt. Vielmehr ist auch an die Befestigung der Materialbahn aus isolierendem Material an den Übergangsbereichen mit mechanischen Befestigungsmitteln gedacht. Ferner können bogenförmige oder anders ausgeführte Wandprofile zum Einsatz kommen.

## Patentansprüche

1. Sektionaltor mit einem Sektionaltorblatt und Führungsschienen zur Führung der Torblattbewegung zwischen einer Öffnungsstellung, in der das Torblatt vorzugsweise über Kopf in einer Horizontalebene angeordnet ist, und einer Schließstellung, in der es in einer Vertikalebene angeordnet ist, wobei das Sektionaltorblatt zwei in der Schließstellung des Torblatts übereinander angeordnete gleichartige, mit polygonalen oder bogenförmig gewölbten Fingerschutzprofilen ausgestattete Paneele aufweist, von denen jedes Eine eine äußere Begrenzungsfläche (110) des Sektionaltorblatts bildende und zumindest teilweise aus einem metallischen Werkstoff bestehende äußere Schale (100) und eine eine etwa parallel zu der äußeren Begrenzungsfläche (110) verlaufende innere Begrenzungsfläche (210) des Sektionaltorblatts bildende und zumindest teilweise aus einem metallischen Werkstoff bestehende innere Schale (200) aufweist, wobei die äußere Schale (100) einen oberen (150) und/oder einen unteren (190) sich in Richtung auf die innere Schale (200) und in Längsrichtung des Paneels erstreckenden Übergangsbereich aufweist und die innere Schale (200) einen oberen (250) und/oder einen unteren (290) sich jeweils in Richtung auf die äußere Schale (100) und in Längsrichtung des Paneels erstreckenden Übergangsbereich aufweist und die einander zugewandten Ränder (144, 232, 172, 272) der Übergangsbereiche voneinander beabstandet sind, wobei der obere (290) und der untere (250) Übergangsbereich der inneren Schale (200) eine parallel zur Längsrichtung des Paneels und senkrecht zur inneren Begrenzungsfläche (210) verlaufende Abstützzone (230, 270) aufweist und sich das obere Paneel über die Abstützzone seines unteren Übergangsbereichs auf der Abstützzone des oberen Übergangsbereichs des unteren Paneels abstützen kann,
**dadurch gekennzeichnet, dass** ein Rand (144, 172) mindestens eines Übergangsbereichs (150, 190) der äußeren Schale (100) über eine ggf. selbstklebende und sich etwa über die gesamte Länge des Paneels erstreckende Materialbahn (300) aus thermisch isolierendem Material mit einem diesem zugewandten Rand (232, 272) eines Übergangsbereichs (250, 290) der inneren Schale (200) verbunden ist, und dass die Fingerschutzprofile die Übergangsbereiche aufweisen und die Materialbahn die polygonale Kontur der Fingerschutzprofile nachbildend derart geneigt ausgeführt ist, daß eine Flächennormale auf die Materialbahn (300) einen Neigungswinkel von weniger als 90°, vorzugsweise 60° oder weniger, insbes. 50° oder weniger, mit einer Flächennormalen auf die nächstliegende

2. Sektionaltor nach Anspruch 1,
**dadurch gekennzeichnet, daß** der Neigungswinkel 20° oder mehr, vorzugsweise 30° oder mehr, insbes. 40° oder mehr, aufweist.

3. Sektionaltor nach einem der vorhergehenden Ansprüche, **dadurch gekennzeichnet, daß** mindestens ein Rand (144, 232, 172, 272) mindestens eines Übergangsbereichs (150, 190, 250, 290) auf sich selbst zurückgefaltet ist.

4. Sektionaltor nach einem der vorhergehenden Ansprüche, **dadurch gekennzeichnet, daß** der Rand (144, 172) des oberen (190) und/oder unteren (150) Übergangsbereichs der äußeren Schale (100) in Richtung auf die äußere Begrenzungsfläche (110) in einen im wesentlichen ebenen Verbindungsbereich (140) übergeht, wobei die Flächennormale auf die Materialbahn (300) einen Winkel von weniger als 90°, vorzugsweise 60° oder weniger, insbes. 50° oder weniger, aber 20° oder mehr, insbes. 30° oder mehr, mit der Flächennormalen auf den Verbindungsbereich (140) einschließt.

5. Sektionaltor nach Anspruch 4, **dadurch gekennzeichnet, daß** in dem Verbindungsbereich (140) eine sich in Längsrichtung des Paneels erstreckende Nut (142) mit einer darin aufgenommenen Dichtung (145) gebildet ist.

6. Sektionaltor nach einem der vorhergehenden Ansprüche, **dadurch gekennzeichnet, daß** zwischen der Abstützzone (270) am oberen Übergangsbereich (290) der inneren Schale (200) und der Materialbahn (300) eine sich in Längsrichtung des Paneels erstreckende und zum Aufnehmen eines Dichtungsstreifens (410) ausgelegte Nut (400) gebildet ist.

7. Sektionaltor nach einem der vorhergehenden Ansprüche, **dadurch gekennzeichnet, daß** der obere Übergangsbereich (150) der äußeren Schale (100) zusammen mit dem oberen Übergangsbereich (250) der inneren Schale (200) und der diese Übergangsbereiche (150, 250) verbindenden Materialbahn (300) einen sich in Längsrichtung des Paneels erstreckenden Vorsprung (340) bildet, der etwa komplementär zu einer Ausnehmung ausgeführt ist, die vom unteren Übergangsbereich (190) der äußeren Schale (100) zusammen mit dem unteren Übergangsbereich (290) der inneren Schale (200) und der diese Übergangsbereiche (190, 290) verbindenden Materialbahn (300) bestimmt wird.

8. Sektionaltor nach Anspruch 7, **dadurch gekennzeichnet, daß** durch den in der Ausnehmung aufgenommenen Vorsprung (340) ein Fingerschutz für zwei aufeinanderfolgende und bezüglich einer parallel zur Längsrichtung der Paneele verlaufenden Schwenkachse verschwenkbar miteinander verbundene Paneele geschaffen ist.

9. Sektionaltor nach einem der vorhergehenden Ansprüche, **dadurch gekennzeichnet, daß** ein zwischen den Schalen (100, 200) gebildeter Hohlraum zumindest teilweise mit einem isolierenden Material, wie etwa einem Schaum, insbes. PU-Schaum, gefüllt ist.

10. Verfahren zum Herstellen eines Paneels für ein Sektionaltor nach einem der Ansprüche 1 bis 9, bei dem eine auf ihrer Begrenzungsfläche (110, 210) aufliegende Schale (100, 200), insbes. die äußere Schale (100), mit einem einen isolierenden Schaum bildenden, vorzugsweise flüssigen Material beschickt und die andere Schale, insbes. die innere Schale (210) so in einem vorgegebenen Abstand oberhalb der auf ihrer Begrenzungsfläche (110, 210) aufliegenden Schale positioniert wird, daß die Ränder (144, 232, 172, 272) der Übergangsbereiche (150, 190, 250, 290) der Schalen (100, 200) einander zugewandt sind und die gegenüberliegenden Ränder (144, 232, 172, 272) der Schalen (100, 200) vor Abschluß der Schaumbildung des isolierschaumbildenden Materials mit einer Materialbahn (300) aus isolierendem Material miteinander verbunden werden.

11. Verfahren nach Anspruch 10, **dadurch gekennzeichnet, daß** die Schalen (100, 200) während des Beschickens mit dem schaumbildenden Material, des Positionierens und/oder des Verbindens mit Hilfe der Materialbahn (300) in Längsrichtung gefördert und ggf. zur Herstellung von Paneelen nach der Schaumbildung auf eine vorgegebene Länge geschnitten werden.

12. Verfahren nach einem der Ansprüche 10 oder 11, **dadurch gekennzeichnet, daß** die Übergangsbereiche (150, 190, 250, 290) der in einem vorgegebenen Abstand positionierten Schalen (100, 200) während der Schaumbildung zumindest teilweise in einer Positionierungseinrichtung aufgenommen sind.

13. Verfahren nach Anspruch 12, **dadurch gekennzeichnet, daß** die Positionierungseinrichtung in Form mindestens einer endlos umlaufenden Positionierungskette zusammen mit den Schalen (100, 200) gefördert wird.

14. Verfahren nach einem der Ansprüche 10 bis 13, **dadurch gekennzeichnet, daß** die in einem vorgegebenen Abstand bezüglich der auf der Begrenzungsfläche (210) aufliegenden Schale (200) zu positionierende Schale (100) mit an ihrer Begrenzungsfläche (110) angreifenden, vorzugsweise magnetischen und/oder pneumatischen Haltemitteln in ihrer Position gehalten wird.

15. Verfahren nach Anspruch 10,
**dadurch gekennzeichnet, daß** die zu positionierende Schale (100) längs einer vorgegebenen Bahn auf die auf ihrer Begrenzungsfläche (110) aufliegende Schale (200) abgesenkt und das schaumbildende Material mit einer im Absenkbereich zwischen den Schalen (100, 200) angeordneten Beschickungseinrichtung eingebracht wird.

## Claims

1. A sectional door that has a sectional door leaf and guide rails for guiding the movement of the door leaf between an open position, in which the door leaf is preferably positioned overhead in a horizontal plane, and a closed position, in which it is positioned in a vertical plane, the sectional door leaf having two uniform panels positioned one over the other in the closed position of the door leaf and equipped with polygonal or finger protection profiles curved in an arched shape, each end of which panels has an outer shell (100) forming an outer boundary surface (110) of the sectional door leaf and made at least partially of a metallic material, and an inner shell (200) forming an inner boundary surface (210) of the sectional door leaf running approximately parallel to the outer boundary surface (110) and made at least partially of a metallic material, the outer shell (100) having an upper (150) and/or a lower (190) cross-over region extending towards the inner shell (200) and in the longitudinal direction of the panel, and the inner shell (200) having an upper (250) and/or a lower (290) cross-over region respectively extending towards the outer shell (100) and in the longitudinal direction of the panel, and the edges (144, 232, 172, 272) of the cross-over regions facing one another being spaced apart from one another, the upper (290) and the lower (250) cross-over region of the inner shell (200) having a supporting zone (230, 270) running parallel to the longitudinal direction of the panel and perpendicular to the inner boundary surface (210), and the upper panel being able to be supported by the supporting zone of its lower cross-over region on the supporting zone of the upper cross-over region of the lower panel, **characterised in that** an edge (144, 172) of at least one cross-over region (150, 190) of the outer shell (100) is connected by an optionally self-adhesive material strip (300) made of thermally insulating material extending over approximately the entire length of the panel is connected to an edge (232, 272) facing the latter of a cross-over region (250, 290) of the inner shell (200), and that the finger protection profiles comprise the cross-over regions and the material strip replicating the polygonal contour of the finger protection profiles is made to slope such that a surface normal onto the material strip (300) encloses an angle of inclination of less than 90°, preferably 60° or less, in particular 50° or less with a surface normal onto the closest supporting zone (220, 230, 270, 350).

2. The sectional door according to Claim 1, **characterised in that** the angle of inclination is 20° or more, preferably 30° or more, in particular 40° or more.

3. The sectional door according to any of the preceding claims, **characterised in that** at least one edge (144, 232, 172, 272) of at least one cross-over region (150, 190, 250, 290) is folded back on itself.

4. The sectional door according to any of the preceding claims, **characterised in that** the edge (144, 172) of the upper (190) and/or the lower (150) cross-over region of the outer shell (100) passes towards the outer boundary surface (110) into a substantially level connection region (140), the surface normal onto the material strip (300) enclosing an angle of less than 90°, preferably 60° or less, in particular 50° or less, but 20° or more, in particular 30° or more, with the surface normal onto the connection region (140).

5. The sectional door according to Claim 4, **characterised in that** a groove (142) extending in the longitudinal direction of the panel with a seal accommodated therein is formed in the connection region (140).

6. The sectional door according to any of the preceding claims, **characterised in that** a groove (400) extending in the longitudinal direction of the panel and designed to accommodate a sealing strip (410) is formed between the supporting zone (270) at the upper cross-over region (290) of the inner shell (200) and the material strip (300).

7. The sectional door according to any of the preceding claims, **characterised in that** the upper cross-over region (150) of the outer shell (100) together with the upper cross-over region (250) of the inner shell (200) and the material strip (300) connecting these cross-over regions (150, 250) forms a projection (340) extending in the longitudinal direction of the panel, which projection is designed to approximately complement a recess that is determined by the lower cross-over region (190) of the outer shell (100) together with the lower cross-over region (290) of the inner shell (200) and the material strip (300) connecting these cross-over regions (190, 290).

8. The sectional door according to Claim 7, **characterised in that** a finger protector for two consecutive panels connected to one another pivotably in relation to a swivel axis running parallel to the longitudinal direction of the panels is created by the projection (340) accommodated in the recess.

9. The sectional door according to any of the preceding claims, **characterised in that** a cavity formed between the shells (100, 200) is filled at least partially with an insulating material, such as for example a foam, in particular PU foam.

10. A method for producing a panel for a sectional door according to any of Claims 1 to 9, wherein a shell (100, 200) lying on its boundary surface (110, 210), in particular the outer shell (100), is filled with a preferably liquid material forming an insulating foam, and the other shell, in particular the inner shell (210), is positioned a pre-specified distance above the shell lying on its boundary surface (110, 210) such that the edges (144, 232, 172, 272) of the cross-over regions (150, 190, 250, 290) of the shells (100, 200) are facing one another, and the opposing edges (144, 232, 172, 272) of the shells (100, 200) are connected to one another with a material strip (300) made of insulating material before the foam formation of the material that forms the insulating foam.

11. The method according to Claim 10, **characterised in that** during filling with the foam-forming material, the positioning and/or the connecting, the shells (100, 200) are conveyed in the longitudinal direction with the aid of the material strip (300) and are optionally cut to a pre-specified length after the foam formation in order to produce panels.

12. The method according to either of Claims 10 or 11, **characterised in that** the cross-over regions (150, 190, 250, 290) of the shells (100, 200) positioned a pre-specified distance apart are accommodated at least partially in a positioning device during the foam formation.

13. The method according to Claim 12, **characterised in that** the positioning device is conveyed together with the shells (100, 200) in the form of at least one continuously circulating positioning chain.

14. The method according to any of Claims 10 to 13, **characterised in that** the shell (100) to be positioned a pre-specified distance away from the shell (200) lying on the boundary surface (210) is held in position with preferably magnetic and/or pneumatic holding means engaging on its boundary surface (110).

15. The method according to Claim 10, **characterised in that** the shell (100) to be positioned is lowered along a pre-specified track onto the shell (200) lying on its boundary surface (110) and the foam-forming material is introduced with a filling device positioned in the lowering region between the shells (100, 200).

## Revendications

1. Portail sectionnel comportant un vantail sectionnel et des rails de guidage permettant de guider le déplacement du vantail entre une position d'ouverture dans laquelle le vantail est disposé de préférence en hauteur dans un plan horizontal, et une position de fermeture dans laquelle il est disposé dans un plan vertical, le vantail sectionnel présentant deux panneaux similaires disposés l'un sur l'autre dans la position de fermeture du vantail et pourvus de profils de protection des doigts polygonaux ou arqués, l'un de ces panneaux présentant une coque extérieure (100) qui est composée au moins en partie d'un matériau métallique et qui constitue une surface extérieure de délimitation (110) du vantail sectionnel et l'autre de ces panneaux présentant une coque intérieure (200) qui est composée au moins en partie d'un matériau métallique et qui constitue une surface de délimitation intérieure (210) du vantail sectionnel sensiblement parallèle à la surface extérieure de délimitation (110), ladite coque extérieure (100) présentant une zone de transition supérieure (150) et/ou inférieure (190) qui s'étend dans le sens de la coque intérieure (200) et dans le sens longitudinal du panneau, et ladite coque intérieure (200) présentant une zone de transition supérieure (250) et/ou inférieure (290) s'étendant respectivement dans le sens de la coque extérieure (100) et dans le sens longitudinal du panneau, les bords (144, 232, 172, 272) mutuellement opposés des zones de transition étant espacés entre eux,
dans lequel la zone de transition supérieure (290) et la zone de transition inférieure (250) de la coque intérieure (200) présentent une zone d'appui (230, 270) orientée parallèlement au sens longitudinal du panneau et perpendiculairement à la surface de délimitation intérieure (210), et le panneau supérieur peut s'appuyer, par le biais de la zone d'appui de sa zone de transition inférieure, sur la zone d'appui de la zone de transition supérieure du panneau inférieur,
**caractérisé en ce qu'**un bord (144, 172) d'au moins une zone de transition (150, 190) de la coque extérieure (100) est relié à un bord (232, 272) d'une zone de transition (250, 290) de la coque intérieure (200) qui lui fait face, et ce par le biais d'une bande de matière (300) éventuellement autocollante qui s'étend sensiblement sur toute la longueur du panneau et qui se compose d'une matière thermo-isolante, et **en ce que** les profils de protection des doigts présentent les zones de transition, et la bande de matière est conçue inclinée à l'image du contour polygone des profils de protection des doigts, si bien qu'une normale de surface présente sur la bande de matière (300) forme un angle d'inclinaison de moins de 90°, de préférence de 60° ou moins, notamment de 50° ou moins, avec une normale de surface présente sur la zone d'appui (220, 230, 270, 350) la plus proche.

2. Portail sectionnel selon la revendication 1, **caractérisé en ce que** l'angle d'inclinaison est de 20° ou plus, de préférence de 30° ou plus, notamment de 40° ou plus.

3. Portail sectionnel selon l'une quelconque des revendications précédentes, **caractérisé en ce qu'**au moins un bord (144, 232, 172, 272) d'au moins une zone de transition (150, 190, 250, 290) est replié sur lui-même.

4. Portail sectionnel selon l'une quelconque des revendications précédentes, **caractérisé en ce que** le bord (144, 172) de la zone de transition supérieure (190) et/ou inférieure (150) de la coque extérieure (100) se prolonge, dans la direction de la surface extérieure de délimitation (110), en une zone de liaison (140) essentiellement plane, la normale de surface présente sur la bande de matière (300) formant un angle de moins de 90°, de préférence de 60° ou moins, notamment de 50° ou moins, mais de 20° ou plus, notamment de 30° ou plus, avec la normale de surface présente sur la zone de liaison (140).

5. Portail sectionnel selon la revendication 4, **caractérisé en ce qu'**il est formé, dans la zone de liaison (140), une rainure (142) logeant un joint d'étanchéité (145) et qui s'étend dans le sens longitudinal du panneau.

6. Portail sectionnel selon l'une quelconque des revendications précédentes, **caractérisé en ce qu'**il est formé, entre la bande de matière (300) et la zone d'appui (270) présente sur la zone de transition supérieure (290) de la coque intérieure (200), une rainure (400) qui s'étend dans le sens longitudinal du panneau et qui est conçue pour loger un ruban d'étanchéité (410).

7. Portail sectionnel selon l'une quelconque des revendications précédentes, **caractérisé en ce que** la zone de transition supérieure (150) de la coque extérieure (100), conjointement à la zone de transition supérieure (250) de la coque intérieure (200) et à la bande de matière (300) reliant ces zones de transition (150, 250), forme une saillie (340) s'étendant dans le sens longitudinal du panneau et conçue pour être sensiblement complémentaire d'un évidement constitué par la zone de transition inférieure (190) de la coque extérieure (100) conjointement à la zone de transition inférieure (290) de la coque intérieure (200) et à la bande de matière (300) reliant ces zones de transition (190, 290).

8. Portail sectionnel selon la revendication 7, **caractérisé en ce que** la saillie (340) reçue dans l'évidement constitue un dispositif de protection des doigts pour deux panneaux successifs reliés l'un à l'autre et pivotant par rapport à un axe de pivotement parallèle au sens longitudinal des panneaux.

9. Portail sectionnel selon l'une quelconque des revendications précédentes, **caractérisé en ce qu'**un espace creux constitué entre les coques (100, 200) est rempli au moins en partie par une matière isolante, telle qu'une matière expansée, notamment une mousse de PU.

10. Procédé de fabrication d'un panneau pour un portail sectionnel selon l'une des revendications 1 à 9, dans lequel une coque (100, 200) reposant sur sa surface de délimitation (110, 210), notamment la coque extérieure (100), est chargée d'une matière, de préférence liquide, formant une mousse isolante, et l'autre coque, notamment la coque intérieure (200) est mise en place avec un écartement prédéterminé au-dessus de la coque reposant sur sa surface de délimitation (110, 210) de manière que les bords (144, 232, 172, 272) des zones de transition (150, 190, 250, 290) des coques (100, 200) sont tournés l'un vers l'autre et que les bords (144, 232, 172, 272) opposés des coques (100, 200) sont reliés l'un à l'autre par une bande de matière (300) composée d'une matière isolante avant que la formation de la mousse de matière isolante ne soit terminée.

11. Procédé selon la revendication 10, **caractérisé en ce que** les coques (100, 200) sont transportées dans le sens longitudinal pendant leur chargement avec la matière formant mousse, pendant leur mise en place et/ou la pose de la bande de matière (300) de raccord et sont éventuellement coupées à une longueur prédéfinie en vue de la fabrication de panneaux après la formation de la mousse.

12. Procédé selon l'une des revendications 10 ou 11, **caractérisé en ce que** les zones de transition (150, 190, 250, 290) des coques (100, 200) mises en place avec un écartement prédéterminé sont reçues au moins en partie dans un dispositif de positionnement pendant la formation de la mousse.

13. Procédé selon la revendication 12, **caractérisé en ce que** le dispositif de positionnement, sous la forme d'au moins une chaîne de positionnement sans fin, est transporté conjointement aux coques (100, 200).

14. Procédé selon l'une des revendications 10 à 13, **caractérisé en ce que** la coque (100) à mettre en place avec un écartement prédéterminé par rapport à la coque (200) reposant sur la surface de délimitation (210) est tenue en position par des moyens de retenue de préférence magnétiques et/ou pneumatiques venant en prise avec sa surface de délimitation (110).

15. Procédé selon la revendication 10, **caractérisé en ce que** la coque (100) à mettre en place est abaissée, le long d'une trajectoire prédéterminée, sur la coque (200) reposant sur sa surface de délimitation (110) et la matière formant mousse est appliquée au moyen d'un dispositif de chargement situé dans la zone d'abaissement entre les coques (100, 200).
